# EUROPÄISCHE PATENTSCHRIFT

(11) **EP 1 136 418 B1**
(45) Veröffentlichungstag und Bekanntmachung des Hinweises auf die Patenterteilung: **20.07.2005**
(21) Anmeldenummer: 01250073.2
(22) Anmeldetag: 08.03.2001
(51) Int. Cl.: B66C 13/44, G08C 23/04

(54) **Einrichtung zum Fernsteuern eines motorangetriebenen Hebezeugs**
Device for remote control of a motorised lifting device
Dispositif de commande à distance d'un appareil de levage

(30) Priorität: 13.03.2000 DE 10013231
(43) Veröffentlichungstag der Anmeldung: 26.09.2001
(73) Patentinhaber: Demag Cranes & Components GmbH, 58300 Wetter (DE)
(72) Erfinder: Krebs, Wolfgang, Dipl.-Ing., 58300 Wetter (DE); Münzebrock, Anton, Dipl.-Ing., 44139 Dortmund (DE)
(74) Vertreter: Moser, Jörg Michael, Dipl.-Ing.

(56) Entgegenhaltungen:
- DE-A- 3 119 876
- DE-A- 4 412 557
- DE-U- 8 915 382
- GB-A- 2 254 506
- US-A- 5 574 585

## Beschreibung

Die Erfindung betrifft eine Einrichtung zum Steuern eines motorangetriebenen Hebezeugs gemäß dem Oberbegriff des Anspruchs 1.

Aus der DE 42 29 674 C2 ist ein motorangetriebenes Hebezeug bekannt, das ein heb- und senkbares Lastaufnahmemittel aufweist, welches am unteren Ende eines Tragmittels befestigt ist. Zum Manipulieren der Last ist am Lastaufnahmemittel ein Griff für eine Bedienperson angeformt. Der Griff weist zur Steuerung der beiden Funktionen Heben und Senken je einen Stößeltaster auf, die über einen als Schaltwippe ausgebildeten Doppelarmhebel mittels eines Schwenkflügels betätigbar sind. Die Stößeltaster gehören zu den von außen betätigbaren Steuerungselementen, die sich unbetätigt in einer inaktiven Bereitschaftsstellung befinden, in der sie keine elektrischen Steuersignale abgeben. Bei Betätigung eines Steuerungselements werden elektrische Steuersignale erzeugt über ein entsprechendes Verbindungskabel zu den Leistungsstellern des Antriebs geleitet.

Um die bei Betrieb des Hebezeugs veranderliche Länge des Tragmittels ausgleichen zu können, ist das Verbindungskabel in Form einer schraubenförmigen Wendel um das Tragmittel angeordnet. Je nach Höhe des Lastaufnahmemittels ist die Wendel entsprechend auseinandergezogen. Der verfügbare Hubweg ist bedingt durch die verwendete Wendel begrenzt. Weiter ist es bei dieser Lösung von Nachteil, dass das Verbindungskabel zusätzlichen Platz beansprucht und durch das Tragmittel beschädigt werden kann.

Eine Ausführung der Stößeltaster mit hintereinander angeordneten Folgekontakten ist aus der DE 44 12 557 C2 bekannt, bei der die Steuersignale für die Leistungssteller mit Hilfe eines am Stößel des Stößeltasters angeordneten Permanentmagneten und einem gegenüberliegenden feststehenden Hall-Sensor erzeugt werden.

Die US 5,574,585 offenbart ein System zur Übertragung von Steuerungsdaten zwischen einem Infrarot-Transmitter und einem Infrarot-Empfänger. Der Infrarot-Transmitter umfasst eine Tastatur zur Eingabe von Steuerungssignalen, einen Mikroprozessor, eine Stromversorgung und eine Sendeeinheit. Beim Betätigen der Tastatur wird der Transmitter aus dem Ruhezustand aufgeweckt, wozu die Stromversorgung durch ein von der Tastatur stammendes erstes Signal für die Sendeeinheit eingeschaltet wird. Anschließend wird das von der Tastatur stammende Steuersignal an den Empfänger übertragen und dort von einer Steuereinheit umgesetzt. Im Ruhezustand verbraucht das System weiterhin Energie.

Aus der DE 89 15 382 U1 ist ein Gerät zur Informationsfernübertragung mit mehreren in einem Gehäuse angeordneten Drucktasten für elektronische Schaltelemente bekannt, von denen die eingegebenen Informationen über einen an einen Energiespeicher angeschlossenen Sender per drahtloser Datenübertragung an einen Empfänger weitergegeben werden. Bei der Betätigung der Schalter, die als Zwei-Stufenschalter ausgeführt sind, wird das eigentliche Signal zur drahtlosen Übertragung erzeugt. Diese Druckschrift offenbart eine Einrichtung, die dem Oberbegriff des unabhängigen Anspruchs entspricht.

Die Aufgabe der Erfindung ist es, eine Einrichtung zum Steuern eines Hebezeugs anzugeben, die die o. g. Nachteile vermeidet.

Die Lösung dieser Aufgabe ist durch die im Anspruch 1 angegebenen Merkmale gegeben. Durch die kennzeichnenden Merkmale der Unteransprüche ist die Einrichtung in vorteilhafter Weise weiter ausgestaltet.

Die Lösung sieht im und/oder am Gehäuse vor: einen Sender zur drahtlosen Übertragung der Steuersignale an einen vom Gehäuse entfernt angeordneten, mit dem Leistungssteller steuerungstechnisch verbundenen Empfänger, weiter eine Stromversorgung für die Steuerungselemente und den Sender sowie einen Aktivierungsschalter, der bei Betätigung eines der Steuerungselemente die Stromversorgung einschaltet und der jeweils ausgeschaltet ist, wenn sich alle Steuerungselemente in ihrer Bereitschaftsstellung befinden. Mit dieser Lösung entfällt der Platzbedarf für das Verbindungskabel, wobei sich die Höhe des Lastaufnahmemittels unbegrenzt variieren lässt. Eine Beschädigung des drahtlosen "Verbindungskabels" ist nicht mehr möglich. Dafür ist es jetzt erforderlich, eine separate Stromversorgung für die Steuerungselemente als auch den Sender vorzusehen. Um hier eine lange Betriebsdauer zu gewährleisten, wird ein Aktivierungsschalter verwendet, der die Stromversorgung nur so lange einschaltet, wie eines der Steuerungselemente betätigt wird. Nach erfolgter Betätigung schaltet der Aktivierungsschalter die Stromversorgung jeweils wieder ab. Die Stromversorgung ist von den Steuerungselementen und dem Sender also immer dann getrennt, wenn sich alle Steuerungselemente in ihrer Bereitschaftsstellung befinden. Der Empfänger kann von der Stromversorgung der Leistungssteller mitversorgt werden. Dies erfolgt über eine übliche Kabelverbindung.

Bei einer einfachen Ausführungsform schaltet jedes Steuerungselement im Verlauf seines Betätigungsweges den Aktivierungsschalter ein. Steuerungstechnisch einfach ist es, wenn zum Einschalten der Stromversorgung ein gemeinsamer Aktivierungsschalter vorgesehen ist und alle Steuerungselemente diesen ein- und ausschalten

Eine zweckmäßige Ausgestaltung sieht vor, dass jedes Steuerungselement als Stößeltaster ausgebildet ist, und zwar mit mindestens einem im Verlauf seines Verschiebewegs angeordnetem Aktivierungsschalter, wobei der zugehörige Stößel jeweils durch eine Rückstellfeder in seine Bereitschaftsstellung zurückbewegbar ist.

Die Lösung mit mehreren Stößeln und einem einzigen Aktivlerungsschalter lässt sich konstruktiv einfach verwirklichen, wenn ein mechanisches Verbindungselement zum Ein- und Ausschalten des Aktivierungsschalters vorgesehen ist, das mittels eines beliebigen Stößels betätigbar ist.

Eine ergonomisch günstige Lösung sieht vor, dass je ein Stößeltaster für die beiden Funktionen Heben und Senken vorgesehen ist, wobei die beiden Stößeltaster über einen als Schaltwippe ausgebildeten Doppelarmhebel mittels eines Schwenkflügels betätigbar sind. Dabei ist jedem Hebelarm einer der beiden Stößeltaster zur Betätigung zugeordnet.

Um einen Manipuliergriff zu erhalten, ist das Gehäuse zu einem am Lastaufnahmemittel angeordneten Griff geformt.

Zur Erhöhung der Störsicherheit werden die vom Sender zu übertragenen Steuersignale vor der Übertragung verschlüsselt.

Eine einfache und kostengünstige Lösung sieht vor, dass die Übertragung mittels Infrarotlicht erfolgt, wobei der Sender und der Empfänger einander zugewandt sind und/oder der Abstrahlwinkel so groß gewählt ist, dass das Infrarotlicht des Senders den Empfänger sicher erreicht.

Eine Vielzahl von Antrieben eines oder mehrerer Hebezeuge sind mit der erfindungsgemäßen Lösung steuerbar, wenn das Übertragungssignal eine Adressinformation für den anzusprechenden Empfänger enthält.

Ein Ausführungsbeispiel der Erfindung ist in der Zeichnung dargestellt und wird nachfolgend näher beschrieben. Es zeigen:
- Fig. 1: eine Einrichtung zum Steuern eines Hebezeuges in einer perspektivischen Darstellung und
- Fig. 2: die Einrichtung gemäß Fig. 1 aus einer anderen Blickrichtung.

Fig. 1 zeigt eine Einrichtung zum Steuern eines Hebezeugs, das in bekannter Weise einen heb- und senkbaren, an einer Kette als Tragmittel befestigten Haken als Lastaufnahmemittel aufweist. Der Antrieb der Hubbewegung erfolgt mittels eines Motors, der in bekannter Weise über Leistungssteller steuerbar ist. Die Leistungssteller sind über entsprechende Kabel mit einer Antriebsstromversorgung verbunden.

Fig. 1 zeigt die Einrichtung ohne Gehäuse, das die Form eines am Lastaufnahmemittel fest anordneten Handgriffs aufweist.

Bezogen auf Fig. 1 sind links unten ein Akkumulator 1 als Stromversorgung und rechts oben ein Sender 2 mit Infrarotdioden 3 zu erkennen. Die Stromversorgung kann auch eine Batterie oder eine Kombination von einem Akkumulator 1 und einer Batterie sein. Zwischen dem Akkumulator 1 und dem Sender 2 zeigt Fig. 1 eine Leiterplatine 4, auf der drei Stößeltaster 5, 6, 7 mit je einem längsverschieblichen Stößel als Steuerungselemente angeordnet sind. Jeder der parallel zueinander ausgerichteten Stößeltaster 5, 6, 7 ist in seiner Stößellängsrichtung verschiebbar. Die beiden Stößeltaster 5, 6 sind für die Funktionen Heben (Stößeltaster 5) und Senken (Stößeltaster 6) vorgesehen; der Stößeltaster 7 dient zum Anhalten des Antnebs in einer Notsituation.

Die Stößeltaster 5, 6, 7 sind bezogen auf Fig. 1 an ihrem oberen Ende mit einem sich in Stößellängsrichtung erstreckenden Zylinderknopf 8, 9, 10 versehen, der sich bei geschlossenem Gehäuse durch entsprechende Gehäuseöffnungen nach außen erstreckt, so dass die Stößeltaster 5, 6, 7 von einer Bedienperson betätigbar sind.

In Fig. 1 sind die Stößeltaster 5, 6, 7 in ihrer inaktiven Bereitschaftsstellung gezeigt, in der sie mittels nicht dargestellter Rückstellfedern selbsttätig gehalten werden. Befinden sich alle drei Stößeltaster 5, 6, 7 in ihrer Bereitschaftsstellung, also wie in Fig. 1 gezeigt in ihrer obersten Position, so ist der Aktivierungsschalter 12 ausgeschaltet und damit der Akkumulator 1 von den Stößeltastern 5, 6, 7 sowie dem Sender 2 getrennt. In diesem Schaltzustand wird folglich auch keinerlei elektrische Energie verbraucht. Erst bei Betätigung eines Stößeltasters 5 oder 6 oder 7 wird der Aktivierungsschalter 12 geschlossen und damit die Stromversorgung (Akkumulator 1) eingeschaltet. Jeder der drei Stößeltaster 5, 6, 7 drückt hierzu bei dessen Betätigung ein gemeinsames Verbindungselement 11, das hier plattenförmigesausgebildet ist, nach unten, welches unmittelbar oder aber nach einem vorgegebenen Leerweg einen einzigen Aktivierungsschalter 12 betätigt, der den Akkumulator 1 mit den Stößeltastern 5, 6, 7 einschließlich der dazugehörigen Elektronik sowie dem Sender 2 verbindet, so dass diese mit elektnscher Energie versorgt werden. Die Verwendung des gemeinsamen Verbindungselements 11 stellt sicher, dass jeder Stößeltaster 5, 6, 7 im Verlauf seines Verschiebeweges den (einzigen) Aktivierungsschalter 12 schließt und damit die Stromversorgung (den Akkumulator 1) einschaltet.

Fig. 1 zeigt zwei weitere das Richtungssignal für die Leistungssteller abgebende Schalter 13, 14, die erst nach dem Aktivierungsschalter 12 geschlossen werden. Im Verlauf des Betätigungsweges der Stößeltaster 5, 6, 7 werden also zuerst der Aktivierungsschalter 12 und nachfolgend (bei Betätigung des Stößeltasters 5 bzw. 6) der Richtungsschalter 13 oder 14 geschlossen.

Erst nach Schließen des Schalters 13 oder 14 erfolgt im Verlauf des Stößelwegs die Erzeugung eines Steuersignals für die Drehzahl mittels eines Permanentmagneten 15, der am Verbindungselement 11 angeordnet und geradlinig auf einen Hall-Sensor 16 zu bzw. von diesem wegbewegbar ist. Die Steuersignale sind mittels an der Leiterplatine 4 vorgesehenen Leitungsbahnen an den Sender 2 übergebbar, der diese an den Empfänger des Leistungsstellers überträgt.

Der Sender 2 ist am Lastaufnahmemittel so ausgerichtet, dass dieser dem Empfänger zugewandt ist, wobei der Abstrahlwinkel so groß gewählt ist, dass das Infrarotlicht den Empfänger sicher erreicht. Der Sender 2 überträgt die Steuersignale aus Sicherheitsgründen verschlüsselt mir einer Adressinformation für den anzusprechenden Empfänger.

Die beiden Stößeltaster 5, 6 werden bei dem am Lastaufnahmemittel angeordneten Griff aus ergonomischen Gründen über einen als Schaltwippe ausgebildeten Doppelarmhebel mittels eines Schwenkflügels betätigt.

### Bezugszeichenliste:

- 1: Akkumulator (Stromversorgung)
- 2: Sender
- 3: Infrarotdiode
- 4: Leiterplatine
- 5, 6, 7: Stößeltaster (Steuerungselement)
- 8, 9, 10: Zylinderknopf
- 11: Verbindungselement
- 12: Aktivierungsschalter
- 13: Schalter
- 14: Schalter
- 15: Permanentmagnet
- 16: Hall-Sensor

## Patentansprüche

1. Einrichtung zum Steuern eines motorangetnebenen Hebezeugs, das ein heb- und senkbares, an einem Tragmittel befestigtes Lastaufnahmemittel aufweist, mit in einem oder an einem Gehäuse angeordneten, von außen betätigbaren und sich im unbetätigten Zustand jeweils in einer inaktiven Bereitschaftsstellung befindlichen Steuerungselementen (5,6,7), die mit einem Leistungssteller des Antriebs steuerungstechnisch verbindbar sind und bei Betätigung elektrische Steuersignale für den Leistungssteller abgeben,
wobei im und/oder am Gehäuse vorgesehen sind:
- ein Sender (2) zur drahtlosen Übertragung der Steuersignale an einen vom Gehäuse entfernt angeordneten, mit dem Leistungssteller steuerungstechnisch verbundenen Empfänger,
- eine Stromversorgung (1) für die Steuerungselemente und den Sender (2),
- **dadurch gekennzeichnet, daß** ein Aktivierungsschalter (12) vorgesehen ist, der bei Betätigung eines der Steuerungselemente die Stromversorgung (1) einschaltet und der jeweils ausgeschaltet ist, wenn sich alle Steuerungselemente in ihrer Bereitschaftsstellung befinden.

2. Einrichtung nach Anspruch 1,
**dadurch gekennzeichnet,**
**dass** jedes Steuerungselement im Verlauf seines Betätigungsweges den Aktivierungsschalter (12) einschaltet.

3. Einrichtung nach einem der Ansprüche 1 oder 2,
**dadurch gekennzeichnet,**
**dass** zum Einschalten der Stromversorgung (1) nur ein einziger Aktivierungsschalter (12) vorgesehen ist und alle Steuerungselemente diesen Aktivierungsschalter (12) ein- und ausschalten.

4. Einrichtung nach einem der Ansprüche 1 bis 3,
**dadurch gekennzeichnet,**
**dass** jedes Steuerungselement als rückstellfederbeaufschlagter Stößeltaster (5, 6, 7) mit mindestens einem im Verlauf seines Verschiebewegs angeordnetem Aktivierungsschalter (12) ausgebildet ist.

5. Einrichtung nach Anspruch 4,
**dadurch gekennzeichnet,**
**dass** alle Stößeltaster (5, 6, 7) mittels eines gemeinsamen, von jedem Stößeltaster (5, 6, 7) betätigbaren mechanischen Verbindungselements (11) den Aktivierungsschalter (12) ein- und ausschalten.

6. Einrichtung nach Anspruch 5,
**dadurch gekennzeichnet,**
**dass** das Verbindungselement (11) von jedem Stößeltaster (5, 6, 7) verschiebbar ist.

7. Einrichtung nach Anspruch 4,
**dadurch gekennzeichnet,**
**dass** die beiden Stößeltaster (5, 6) über einen als Schaltwippe ausgebildeten Doppelarmhebel mittels eines Schwenkflügels betätigbar sind, wobei jedem Hebelarm einer der beiden Stößeltaster (5, 6) zur Betätigung zugeordnet ist.

8. Einrichtung nach einem der Ansprüche 1 bis 7,
**dadurch gekennzeichnet,**
**dass** das Gehäuse zu einem am Lastaufnahmemittel angeordneten Griff geformt ist.

9. Einrichtung nach einem der Ansprüche 1 bis 8,
**dadurch gekennzeichnet,**
**dass** die vom Sender (2) zu übertragenen Steuersignale vor der Übertragung verschlüsselt werden.

10. Einrichtung nach einem der Ansprüche1 bis 9,
**dadurch gekennzeichnet,**
**dass** die Übertragung mittels Infrarotlicht erfolgt, wobei der Sender (2) und der Empfänger einander zugewandt sind und/oder der Abstrahlwinkel so groß gewählt ist, dass das Infrarotlicht den Empfänger sicher erreicht.

11. Einrichtung nach einem der Ansprüche 1 bis 10,
**dadurch gekennzeichnet,**
**dass** das Übertragungssignal eine Adressinformation für den anzusprechenden Empfänger enthält.

## Claims

1. Device for controlling a motor-driven hoist, which has a load take-up means which can be raised and lowered and is fixed on a carrying means, with control elements (5, 6, 7) which are disposed in or on a housing and can be actuated from the exterior and which in the non-actuated state are each in an inactive ready position, wherein these control elements can be connected for control purposes to a power controller of the drive and when actuated deliver electrical control signals for the power controller, and wherein there are provided in and/or on the housing:
- a transmitter (2) for wireless transmission of the control signals to a receiver which is disposed remote from the housing and is connected for control purposes to the power controller,
- a power supply (1) for the control elements and the transmitter (2),
**characterised in that** an activation switch (12) is provided which switches on the power supply (1) when one of the control elements is actuated and which is switched off in each case when all the control elements are in their ready position.

2. Device as claimed in Claim 1, **characterised in that** each control element switches on the activation switch (12) during the course of its actuation.

3. Device as claimed in any one of Claims 1 or 2, **characterised in that** in order to switch on the power supply (1) only one single activation switch (12) is provided and all control elements switch this activation switch (12) on and off:

4. Device as claimed in any one of Claims I to 3, **characterised in that** each control element is constructed as a push-button key (5, 6, 7) which is acted upon by a restoring spring with at least one activation switch (12) disposed in the course of its displacement path.

5. Device as claimed in Claim 4, **characterised in that** all push-button keys (5, 6, 7) switch the activation switch (12) on and off by means of a common mechanical connecting element (11) which can be actuated by each control element.

6. Device as claimed in Claim 5, **characterised in that** the connecting element (11) can be displaced by each push-button key (5, 6, 7).

7. Device as claimed in Claim 4, **characterised in that** the two push-button keys (5, 6) can be actuated by means of a swivel key via a two-armed lever constructed as a switching rocker, wherein one of the two push-button keys (5, 6) is associated with each lever arm for actuation.

8. Device as claimed in any one of Claims 1 to 7, **characterised in that** the housing is formed as a handle disposed on the load take-up means.

9. Device as claimed in any one of Claims 1 to 8, **characterised in that** the control signals to be transmitted by the transmitter (2) are encoded before transmission.

10. Device as claimed in any one of Claims 1 to 9, **characterised in that** the transmission takes place by means of infrared light, wherein the transmitter (2) and the receiver face one another and/or the angle of radiation is chosen to be of such a dimension that the infrared light reliably reaches the receiver.

11. Device as claimed in any one of Claims 1 to 10, **characterised in that** the transmission signal contains an address information item for the receiver to be addressed.

## Revendications

1. Dispositif de commande d'un treuil de levage motorisé, qui comporte un moyen de réception de charge fixé à un moyen de support peut être levé et abaissé, avec des éléments de commande (5, 6, 7) placés dans ou sur un boîtier, pouvant être commandés de l'extérieur et se trouvant chacun dans une position d'attente inactive à l'état non actionné, qui sont reliés du point de vue de la technique de commande à un organe de réglage de la puissance de l'entraînement et délivrant, lorsqu'ils sont actionnés, des signaux électriques de commande pour l'organe de réglage de puissance,
dans lequel sont prévus dans ou sur un boîtier :
un émetteur (2) destiné à transmettre sans fil des signaux de commande à un récepteur relié du point de vue de la technique de commande à l'organe de réglage de puissance et placé à distance du boîtier, et
une alimentation en courant (1) destinée aux éléments de commande et à l'émetteur (2),
**caractérisé en ce qu'**il est prévu un commutateur d'activation (12) qui connecte l'alimentation en courant (1) lorsque l'on actionne l'un des éléments de commande et qui la déconnecte lorsque tous les éléments de commande se trouvent dans leur position d'attente.

2. Dispositif selon la revendication 1, **caractérisé en ce que** chaque élément de commande connecte le commutateur d'activation (12) pendant son trajet.

3. Dispositif selon l'une des revendications 1 ou 2, **caractérisé en ce qu'**il est prévu un seul commutateur d'activation (12) pour connecter l'alimentation en courant (1), et **en ce que** tous les éléments de commande connectent et déconnectent ce commutateur d'activation (12).

4. Dispositif selon l'une des revendications 1 à 3, **caractérisé en ce que** chaque élément de commande est conformé en bouton-poussoir (5, 6, 7) sollicité par ressort de rappel avec au moins un commutateur d'activation (12) dans le trajet du bouton-poussoir.

5. Dispositif selon le revendication 4, **caractérisé en ce que** tous les boutons-poussoirs (5, 6, 7) connectent et déconnectent le commutateur d'activation (12) au moyen d'un élément de liaison mécanique commun (11) pouvant être actionné par chaque bouton-poussoir (5, 6, 7).

6. Dispositif selon la revendication 5, **caractérisé en ce que** l'élément de liaison (11) peut être déplacé par chaque bouton-poussoir (5, 6, 7).

7. Dispositif selon la revendication 4, **caractérisé en ce que** les deux boutons-poussoirs (5, 6) peuvent être actionnés au moyen d'une patte pivotante par l'intermédiaire d'un bras à double levier conformé en commutateur à bascule, l'un des deux bouton-poussoir (5, 6) destiné à la commande étant associé à chaque bras de levier.

8. Dispositif selon l'une des revendications 1 à 7, **caractérisé en ce que** le boîtier est conformé pour avoir une poignée placée au niveau du moyen de réception de charge.

9. Dispositif selon l'une des revendications 1 à 8, **caractérisé en ce que** les signaux de commande transmis par l'émetteur (2) sont codés avant la transmission.

10. Dispositif selon l'une des revendications 1 à 9, **caractérisé en ce que** la transmission est effectuée par lumière infrarouge, l'émetteur (2) et le récepteur étant dirigés l'un vers l'autre et/ou l'angle de rayonnement étant choisi pour avoir une dimension telle que la lumière infrarouge atteint de façon sûre le récepteur.

11. Dispositif selon l'une des revendications 1 à 10, **caractérisé en ce que** le signal de transmission contient une information d'adresse destinée au récepteur à exciter.
